# EUROPÄISCHE PATENTSCHRIFT

(11) **EP 0 143 332 B1**
(45) Veröffentlichungstag und Bekanntmachung des Hinweises auf die Patenterteilung: **24.08.1988**
(21) Anmeldenummer: 84112849.9
(22) Anmeldetag: 25.10.1984
(51) Int. Cl.: E05B 65/10

(54) **Schnellentriegelungsvorrichtung für eine verriegelte Tür**
Quick release catch for a locked door
Dispositif de déverrouillage rapide pour une porte verrouillée

(30) Priorität: 28.10.1983 DE 8330967 U
(43) Veröffentlichungstag der Anmeldung: 05.06.1985
(73) Patentinhaber: Klein, Karl Adolf, D-6000 Frankfurt (Main) 70 (DE)
(72) Erfinder: Klein, Karl Adolf, D-6000 Frankfurt (Main) 70 (DE)
(74) Vertreter: Oppermann, Ewald, Dipl.-Ing.

(56) Entgegenhaltungen:
- AT-B- 363 804
- GB-A- 3 224
- US-A- 3 765 709
- US-A- 3 963 269
- US-A- 3 966 248

## Beschreibung

Die Erfindung betrifft eine Schnellentriegelungsvorrichtung für eine nach aussen aufschlagende verschlossene Tür, deren Einsteckschloss mit seinem Schliessriegel in ein aus einem ortsfesten Innenteil und einem bewegbaren Lappenteil bestehendes Schliessblech eingreift, dessen Innenteil dem Schlossstulp gegenüberliegend in einer Ausnehmung des Blendrahmens befestigt ist und dessen Lappenteil sich an der Aussenseite des Blendrahmens befindet, wobei am Innenteil ein unabhängig vom Einsteckschloss betätigbarer Riegel gelagert ist, der in der Verriegelungsstellung mit dem Lappenteil in Eingriff steht und nach Schnellentriegelung das Lappenteil freigibt, so dass dieses beim Öffnen der Tür von dem vorgeschlossenen Schliessriegel von der Aussenseite des Blendrahmens abhebbar ist.

Verriegelte Aussentüren haben sich im Notfall schon oft als unüberwindbares Hindernis erwiesen, selbst dann, wenn der Türschlüssel zur Hand war. In Notfällen, beispielsweise im Falle einer Brandkatastrophe, kommt es häufig für die Rettung von Menschenleben darauf an, dass die den Fluchtweg verstellende verriegelte Aussentür schnell von innen geöffnet werden kann. Die bei solchen Geschehnissen rasch einsetzende Panik erlaubt nur selten planmässiges Handeln von seiten der Betroffenen. Selbst das Einführen des vorhandenen Schlüssels in das Schloss kann sich bei einem von der Panik diktierten Ansturm auf die Tür als unmöglich erweisen.

Eine bekannte Schnellentriegelungsvorrichtung (GB-A-3224/A.D. 1903) der eingangs angegebenen Gattung ist dazu bestimmt, eine Reihe von Türen einer Unterkunft, eines Krankenhauses oder eines Kaufhauses gleichzeitig von einem zentralen Ort schnellentriegeln zu können. Zu diesem Zweck ist für jede der Türen als Riegel eine im Blendrahmen vertikal verschiebbar angeordnete Stange vorgesehen, wobei die Stangen aller Türen über Winkelhebel mit einer im oberen Blendrahmenteil horizontal verschiebbaren Schubstange gelenkig verbunden sind. Zur Schnellentriegelung wird die horizontale Schubstange entsprechend verschoben, wodurch alle an die Zentralentriegelung angeschlossenen Türen gleichzeitig entriegelt werden. Die bekannte Vorrichtung erlaubt dagegen nicht die Schnellentriegelung einer einzelnen Tür. Für den eintretenden Notfall ist aber eine zentralverriegelte Tür genauso schädlich, wie eine Tür, die über keinerlei Schnellentriegelungsmechanismen verfügt. Die auf die Tür in einem Notfall anstürmenden Personen können die von einem entfernten Ort aus zentralverriegelte Tür nicht unmittelbar öffnen. Wenn darüber hinaus bei der bekannten Vorrichtung der Fall eintritt, dass der Betätigungsort für die Zentralverriegelung im Katastrophenfall nicht zugänglich oder aber nicht besetzt ist, so kann keine Notentriegelung vorgenommen werden und die Schnellentriegelungsvorrichtung ist dann völlig nutzlos.

Der Erfindung liegt daher die Aufgabe zugrunde, eine Schnellentriegelungsvorrichtung für eine einzelne verriegelte Tür bereitzustellen, die im Notfall ein sofortiges Öffnen der Tür von innen ohne Zuhilfenahme eines Schlüssels und ohne Anwendung zerstörender Gewalt erlaubt.

Die gestellte Aufgabe wird gemäss der Erfindung dadurch gelöst, dass der vorgeschlossene Schliessriegel dem Lappenteil anliegt, dessen Eingriff mit dem Riegel von der Innenseite des Blendrahmens aufhebbar ist.

Nach dem Grundgedanken der Erfindung lässt sich das Lappenteil ohne Fernbedienung der Vorrichtung direkt von der Innenseite des Blendrahmens her rasch entriegeln, so dass die Tür ohne Schlüsselbetätigung des Schliessriegels und natürlich auch ohne Drückerbetätigung zur Zurückziehung der Falle des Einsteckschlosses von innen her nach aussen aufgedrückt werden kann, wobei die Tür das Lappenteil des Schliessbleches aufgrund des noch vorhandenen Eingriffs mit dem Schloss nach aussen mitnimmt. Die Verriegelung zwischen Innenteil und Lappenteil des Schliessbleches kann so ausgebildet sein, dass die beiden Schliessblechteile nach Betätigung der Schnellentriegelungsvorrichtung wieder zusammengefügt, d.h. miteinander verriegelt werden können.

In der bevorzugten Ausführungsform der Schnellentriegelungsvorrichtung ist am Innenteil ein Drehriegel drehbar und axial unverschiebbar gelagert, der mit einer sich zur Blendrahmeninnenseite erstreckenden Betätigungswelle kraftschlüssig verbunden ist und in verriegelter Stellung in eine Verriegelungsöffnung od.dgl. des Lappenteils eingreift, aus der er durch Drehung der Betätigungswelle um einen kleinen Drehwinkel zur Freigabe des Lappenteils ausrückbar ist. Die Verwendung eines Drehriegels ermöglicht einerseits eine sichere Halterung des Lappenteils am Innenteil in der Verriegelungsstellung und andererseits eine rasche Entriegelung und Freigabe des Lappenteils durch geringfügige Drehung der Betätigungswelle.

Eine besonders einfache und kompakte Bauweise der Schnellentriegelungsvorrichtung wird erreicht, wenn der Drehriegel unmittelbar am inneren Ende der drehbar und axial unverschiebbar am Innenteil gelagerten Betätigungswelle befestigt und in einer zum Lappenteil parallelen Ebene drehbar ist. Bei dieser Ausführungsform übernimmt die Betätigungswelle gleichzeitig die Lagerung des Drehriegels, für dessen Schwenk- oder Drehweg innerhalb des zweiteiligen Schliessbleches wegen seiner zum Lappenteil parallelen Drehebene nur ein geringer Raumbedarf besteht.

Im Verfolg des Erfindungsgedankens ist am äusseren Ende der durch den Blendrahmen hindurchgeführten Betätigungswelle eine Handhabe befestigt. Mit Hilfe dieser Handhabe, beispielsweise einem drückerähnlichen Handgriff, kann schnell das für die Entriegelung der Vorrichtung erforderliche Drehmoment auf den Drehriegel übertragen werden. Da die Handhabe permanent an der Betätigungswelle befestigt ist, steht sie im Notfall sofort zur Betätigung zur Verfügung. Da sie etwa in Höhe des Türdrückers angeordnet ist, befindet sie sich auch in einer für die Betätigung bequemen Lage.

Um eine Verwechslung mit dem Türdrücker zu vermeiden, zumindest aber zu erschweren, ist die eine drückerähnliche Form aufweisende Handhabe in der verriegelten Stellung im wesentlichen senkrecht orientiert an der Betätigungswelle befestigt. Dies unterscheidet die Handhabe hinlänglich von dem im wesentlichen horizontal orientierten Türdrücker. Zur weiteren Unterscheidung kann die Handhabe der Schnellentriegelungsvorrichtung natürlich auch eine von der Türdrückerform sehr unterschiedliche Formgebung und Farbgebung erhalten.

Eine besonders einfache Ausführung des Schliessblechinnenteils ergibt sich, wenn es aus einem Flachstab U-förmig gebogen ist und an seinen beiden Enden zu miteinander fluchtenden, parallel zum Schlossstulp ausgerichteten und in den Blendrahmen einzulassenden Befestigungsflanschen abgebogen ist, und wenn im U-Innenraum am Innenteil ein Lagerbock für die Betätigungswelle und den daran angebrachten Drehriegel befestigt ist.

Eine entsprechend einfache Ausbildung des Lappenteils ergibt sich, wenn dieses im wesentlichen eine rechtwinklige, ebene und bündig in die Aussenfläche des Blendrahmens einzulassende Platte ist, die in der verriegelten Stellung dem Innenteil unkippbar anliegt und auf ihrer Rückseite einen die dem Drehriegel gegenüberliegende Verriegelungsöffnung definierenden Vorsprung trägt.

Zweckmässig ist die Anordnung so getroffen, dass der die Verriegelungsöffnung definierende Vorsprung etwa U-förmig aus einem Flachstab herausgebogen ist, der im übrigen dem Lappenteil im Bereich des Eingriffs der Falle und des Schliessriegels, das Lappenteil verstärkend, aufliegt und daran befestigt ist. Auf diese Weise wird das Lappenteil im Bereich des Eingriffs mit der Falle und dem Schliessriegel versteift, so dass Durchbiegungen beim normalen Gebrauch, d. h. in der verriegelten Stellung, nicht zu befürchten sind.

Zweckmässig ist die Anordnung so getroffen, dass sich der Drehriegel und die zugehörige Verriegelungsöffnung in ihrer Höhenlage zwischen der Falle und dem Schliessriegel befinden. Auf diese Weise wird eine sichere mittige Verriegelung des dem Innenteil anliegenden Lappenteils erzielt.

Für eine volle Funktionsfähigkeit der erfindungsgemässen Schnellentriegelungsvorrichtung ist es völlig ausreichend, wenn nach Aufhebung der Verriegelung und dem Aufdrücken der Tür das Lappenteil mit dem Innenteil des Schliessbleches in keiner Verbindung mehr steht, so dass das Lappenteil gewissermassen als Abwurfteil nach unten fallen kann. Vorzugsweise ist die Anordnung jedoch so getroffen, dass das Lappenteil mit dem Innenteil über eine Lenkeranordnung verbunden ist, durch die bei Aufhebung der Verriegelung eine verschwenkende Verlagerung des Lappenteils nach aussen unter Freigabe der Falle und des Schliessriegels ermöglicht ist. Das an das Innenteil angelenkte Lappenteil kann hierbei nach Betätigung der Schnellentriegelungsvorrichtung sofort wieder in seine Verriegelungsstellung bewegt und durch den Drehriegel fixiert werden.

Zweckmässig besteht die Lenkeranordnung aus zwei Gelenkhebeln, die einerseits jeweils in der Nähe der Befestigungsflansche an das Innenteil und andererseits jeweils an eine Endabkantung des die Verriegelungsöffnung des Lappenteils bildenden Flachstab angelenkt sind, wobei die Anlenkstellen jeweils durch senkrecht angeordnete Schwenkbolzen gebildet sind. Aufgrund dieser Anordnung verschwenken die beiden Gelenkhebel bei Aufhebung der Verriegelung und Druck auf die Tür etwa in parallelen horizontalen Ebenen.

Die Anordnung kann hierbei so getroffen sein, dass die an den Endabkantungen befindlichen Schwenkbolzen in verriegelter Stellung der Schliessblechteile etwas weiter von dem Lappenteil abliegen als die Schwenkbolzen am Innenteil. Aufgrund dieser Anordnung wird sichergestellt, dass sich das entriegelte Lappenteil zunächst etwa parallel nach aussen verschiebt, damit es aus der Einlassöffnung des Blendrahmens, in welcher es sich formschlüssig und möglichst fugenlos befindet, austreten kann, bevor seine von der Falle und dem Schliessriegel des Schlosses wegführende Verschwenkung beginnt.

In Weiterführung des Erfindungsgedankens kann der Drehriegel auch als zweiarmiger Drehriegel ausgebildet sein, dessen Arme in der verriegelten Stellung im wesentlichen senkrecht ausgerichtet sind und mit ihren Enden hinter zugeordnete Vorsprünge des Lappenteils greifen. Auch bei dieser Ausführungsform reicht eine nur geringfügige Verdrehung des Drehriegels aus, um die Entriegelung des Lappenteils herbeizuführen. Die senkrechte Ausrichtung des Drehriegels ist sehr platzsparend, so dass das Schliessblech, d. h. das Lappenteil eine geringere Breite erhalten kann.

Für die Funktionsfähigkeit der Schnellentriegelungsvorrichtung ist es von Vorteil, wenn die Betätigungswelle gegen unbeabsichtigte Drehungen durch eine mittels der Handhabe aufhebbare Verrastung gesichert ist. Die hierfür vorzusehenden zusammenwirkenden Rastelemente sind so anzuordnen, dass sich ein Rastelement an einem sich mit der Betätigungswelle drehenden Teil und das andere Rastelement sich an einem ortsfesten Teil befindet, wobei das Lappenteil und die an ihm befindlichen Elemente im Sinne dieser Definition jedenfalls in der verriegelten Stellung ortsfeste Teile sind. So kann die Anordnung so getroffen sein, dass einerseits am Drehriegel und an der bzw. den zugeordneten Verriegelungsfläche(n) des Lappenteils Rastelemente angebracht sind.

Weitere Einzelheiten der Erfindung werden nachfolgend anhand der Ausführungsbeispiele in schematisierter Wiedergabe darstellenden Zeichnungen näher erläutert. Darin zeigt:
Fig. 1 einen abgebrochenen Schnitt entlang der Linie I-I in Fig. 2 durch die Schlosssituation einer Aussentür,
Fig. 2 die abgebrochene Aussenansicht der Schlosssituation der Aussentür,
Fig. 3 die Ansicht des in den Blendrahmen eingebauten Schliessbleches von der Falzseite her gesehen,
Fig. 4 die Rückansicht des Lappenteils,
Fig. 5 einen der Fig. 1 ähnlichen Schnitt, jedoch bei aufgehobener Verriegelung, aber noch geschlossener Tür,
Fig. 6 einen der Fig. 5 entsprechenden Schnitt unmittelbar nach dem Aufdrücken der Tür von innen her,
Fig. 7 einen der Fig. 6 entsprechenden Schnitt, bei welcher die mit der Tür verbundenen Teile sich vollständig von den Schliessblechteilen gelöst haben,
Fig. 8 einen Schnitt durch die Schliessblechteile entsprechend der Schnittverlaufslinie VIII-VIII in Fig. 2 mit eingezeichnetem Gelenkhebel,
Fig. 9 einen der Fig. 8 entsprechenden Schnitt bei vollständig ausgeschwenktem Lappenteil,
Fig. 10 die abgebrochene Rückansicht des Schliessbleches gemäss Fig. 8, gesehen in Richtung des Pfeiles X,
Fig. 11 die abgebrochene Rückansicht des Lappenteils bei einer anderen Ausführungsform des Drehriegels,
Fig. 12 eine Seitenansicht der in Fig. 11 gezeigten Teile und
Fig. 13 einen abgebrochenen Schnitt entlang der Linie XIII-XIII in Fig. 12.

In den Zeichnungen sind die Fig. 8 bis 10 und 13 gegenüber den übrigen Figuren in einem grösseren Massstab dargestellt.

Zur Erläuterung der grundsätzlichen Einbausituation der neuerungsgemässen Schnellentriegelungsvorrichtung wird zunächst auf die Fig. 1 bis 3 Bezug genommen. Aus Fig. 1 ist ein in Mauerwerk 1 eingebauter Blendrahmen 2 ersichtlich, in welchem sich die geschlossen dargestellte in Richtung des Pfeils 3 nach aussen aufschlagende Aussentür 4 befindet. In die Tür 4 ist ein handelsübliches Einsteckschloss 5 eingebaut, aus dessen Stulp 6 die Falle 7 und der in Schliesslage befindliche Schliessriegel 8 hervorstehen. Die Erfindung kann selbstverständlich auch in Verbindung mit einem Einsteckschloss zur Anwendung gelangen, welches über mehrere Schliessriegel oder aber nur über eine verriegelbare Falle verfügt. Dem Schloss ist in üblicher Weise ein auf der Türinnenseite befindlicher Türdrücker 9 und auf der Aussenseite ein Türknopf 10 zugeordnet. Türdrücker 9 und Türknopf 10 sind jeweils in Langschildern 11 oder auch in Rosetten angebracht.

In einer Ausnehmung 13 des Blendrahmens 2 ist ein mit der allgemeinen Bezugszahl 12 bezeichnetes Schliessblech untergebracht. Im folgenden wird nunmehr das die Erfindung verkörpernde Schliessblech 12 näher erläutert.

Das Schliessblech 12 besteht aus einem Innenteil 15 und einem in die Aussenfläche des Blendrahmens 2 bündig eingelassenen Lappenteil 16, das über den Überschlag 17 der Tür 4 vorsteht. Innenteil 15 und Lappenteil 16 sind auf noch näher zu beschreibende Weise lösbar miteinander verriegelt.

Wie aus Fig. 2 in Verbindung mit Fig. 3 hervorgeht, ist das Innenteil aus einem Flachstab U-förmig gebogen, wodurch es auf drei Seiten einen Innenraum 18 begrenzt, der die noch zu beschreibenden Funktionsteile der Schnellentriegelungsvorrichtung aufnimmt. An seinen beiden Enden ist das Innenteil 15 zu Befestigungsflanschen 19 abgebogen, in welchen sich Senkbohrungen zur Aufnahme von Schrauben 20 befinden, mit denen das in den Falz des Blendrahmens 2 eingelassene Innenteil 15 am Blendrahmen 2 befestigt ist. Mit dem Innenteil 15 starr verbunden ist ein im Innenraum 18 befindlicher Lagerbock 21.

Im Lagerbock 21 befindet sich eine Stufenbohrung, in welcher das entsprechend gestufte innere Ende 22 einer Betätigungswelle 23 drehbar gelagert ist. Ein unmittelbar am inneren Ende 22 starr befestigter einarmiger Drehriegel 24 sorgt in Verbindung mit der Stufenbohrung im Lagerbock 21 und der entsprechend abgestuften Betätigungswelle dafür, dass sich die Betätigungswelle 23 gegenüber dem Lagerbock 21 und damit gegenüber dem Innenteil 15 nicht in Axialrichtung verschieben kann. Die Betätigungswelle 23 erstreckt sich durch eine im Blendrahmen 2 angebrachte Bohrung 25 hindurch zur Blendrahmeninnenseite und ist an ihrem äusseren Ende mit einer drückerähnlichen Handhabe 26 starr verbunden. Der Drehriegel 24 besitzt eine aus Fig. 2 ersichtliche nockenähnliche Form und ist aufgrund seiner Anbringung und Lagerung in einer zum Lappenteil 16 parallelen Ebene um begrenzte Winkelbeträge drehbar.

Das Lappenteil 16 ist eine rechtwinklige, ebene und bündig in die Aussenfläche des Blendrahmens 2 eingelassene Stahlplatte, die in der verriegelten Stellung gemäss der Fig. 1 bis 3 dem Innenteil 15 unkippbar eng anliegt. Das Lappenteil 16 sollte möglichst fugenlos in den Blendrahmen 2 eingelassen sein, um den Angriff irgendwelcher Einbruchswerkzeuge zu erschweren. Selbstverständlich könnte zur Erhöhung der Sicherheit der Blendrahmen 2 in diesem Bereich zusätzlich durch eine Abdeckung aus Stahl od.dgl. armiert sein.

Auf der Rückseite des Lappenteils 16 befindet sich angelegt an die vordere Kante 16a des Lappenteils ein allgemein mit der Bezugszahl 28 bezeichneter Flachstab, der mit dem Lappenteil 16 an mehreren Stellen 27 (Fig. 3) fest und unlösbar verbunden ist, beispielsweise durch Punktschweissen oder Nieten. In seiner Mitte besitzt der Flachstab 28 einen etwa U-förmig aus ihm herausgebogenen Vorsprung 29, der die dem Drehriegel 24 des Innenteils 15 gegenüberliegende Verriegelungsöffnung 30 (Fig. 3) bildet. Der in verriegelter Stellung befindliche Drehriegel 24 greift in die Verriegelungsöffnung 30 ein und liegt dem Vorsprung 29 von innen her an. Zur Erzielung einer dichten, ggf. geringfügig federnden Anlage zwischen Vorsprung 29 und Drehriegel 24 kann der Vorsprung 29 etwas nach innen eingedrückt sein, wie Fig. 3 zeigt. Aus dieser Figur geht auch hervor, dass der Flachstab 28 mit seinen dem Lappenteil 16 anliegenden Bereichen das Lappenteil erheblich verstärkt. In diesen Bereichen greifen die Falle 7 und der Schliessriegel 8 des Einsteckschlosses 5 ein, wie aus Fig. 2 hervorgeht. Der Drehriegel 24 und die von dem Vorsprung 29 gebildete Verriegelungsöffnung befinden sich bezüglich ihrer Höhenlage zwischen der Falle 7 und dem Schliessriegel 8.

Zur näheren Erläuterung der das Lappenteil 16 mit dem Innenteil 15 verbindenden Lenkeranordnung, die aus Gründen der Übersichtlichkeit in den Fig. 1 bis 7 nicht dargestellt ist, wird nunmehr insbesondere auf die Fig. 8 bis 10 Bezug genommen. Der am Lappenteil 16 befestigte Flachstab 28 besitzt oben und unten Endabkantungen 31, deren gegenseitiger Abstand etwas geringer ist als der Abstand der sich gegenüberliegenden Wände des U-förmigen Bereichs des Innenteils 15, so dass die Endabkantungen 31 in den vom Innenteil begrenzten Innenraum 18 eintreten können, wodurch die Höhenlage des Lappenteils 16 gegenüber dem Innenteil 15 zusätzlich gesichert wird. Da die Lenkeranordnung oben und unten übereinstimmend ausgebildet ist, wird nachfolgend nur die in den Fig. 8 bis 10 dargestellte Lenkeranordnung näher beschrieben.

An die Endabkantung 31 ist ein Gelenkhebel 32 mittels eines Schwenkbolzens 34 angelenkt. Ein weiterer Schwenkbolzen 33 lagert den Gelenkhebel 32 schwenkbar in der Nähe des Befestigungsflansches 19 des Innenteils 15. Da die Schwenkbolzen 33 und 34 senkrecht angeordnet sind, bewegt sich der Gelenkhebel 32 bei Relativbewegungen des Lappenteils 16 gegenüber dem an den Blendrahmen 2 angeschraubten Innenteil in einer horizontalen Ebene. Wie Fig. 8 verdeutlicht, ist der Schwenkbolzen 34 bei verriegeltem Schliessblech 12 etwas weiter von dem Lappenteii 16 entfernt als der Schwenkbolzen 33. Aufgrund dieser Anlenksituation bewegt sich beim Ausschwenken des Gelenkhebels 32 der Schwenkbolzen 34 auf dem in Fig. 8 eingezeichneten und mit Richtungspfeil versehenen Kreisbogen 35. Wie ersichtlich ist, bewegt sich hierbei der Schwenkbolzen 34 zunächst sogar noch geringfügig nach rechts, bevor er sich schliesslich zunehmend nach links bewegt. Hierdurch wird sichergestellt, dass das Lappenteil 16 zu Beginn der Schwenkbewegung problemlos aus seiner in den Blendrahmen eingelassenen Lage austreten kann. Fig. 9 zeigt ebenso wie die Fig. 7, dass am Ende der Schwenkbewegung das Lappenteil 16 so weit nach links verschwenkt ist, dass jeder Eingriff mit der Falle 7 und dem vorgeschlossenen Schliessriegel 8 des Einsteckschlosses 5 aufgehoben ist.

Zur Erläuterung der Funktion der bisher beschriebenen Schnellentriegelungsvorrichtung wird nunmehr auf die Fig. 1 bis 3 und 5 Bezug genommen. Wie aus Fig. 1 hervorgeht, befindet sich die Handhabe 26 in der verriegelten Stellung des Schliessbleches 12 in einer senkrechten Lage, aus der sie beim gezeichneten und beschriebenen Ausführungsbeispiel sowohl nach rechts als auch nach links ausgeschwenkt werden kann. In jedem Falle tritt hierbei nach nur geringem Schwenkwinkel der Drehriegel 24 aus der durch den Vorsprung 29 gebildeten Verriegelungsöffnung 30 heraus, wodurch die Verriegelung aufgehoben ist. Diese Situation ist in Fig. 5 am Beispiel einer Verschwenkung der Handhabe nach links (auf die Zeichnung bezogen) dargestellt. Bei Verschwenkung der Handhabe 26 wird der Drehriegel 24 mittels der Betätigungswelle 23 verschwenkt und nimmt bei der beschriebenen Schwenkrichtung der Handhabe 26 die in den Fig. 2 und 3 mit strichpunktierten Linien eingezeichnete entriegelte Stellung ein. Wird nunmehr auf die Tür 4 in Richtung des Pfeils 36 (Fig. 5) eine Kraft ausgeübt, so öffnet sich die Tür 4 trotz des voll eingeschlossenen Schliessriegels 8 unter Mitnahme des Lappenteils 16 nach aussen. Hierbei überstreicht die Tür kurzfristig die in den Fig.6 6 und 7 dargestellten Zwischenstellungen. Der Schliessriegel 8 und auch die Falle 7, wenn sie nicht durch Drückerbetätigung zurückgezogen wurde, verlagern das Lappenteil 16, welches dabei aufgrund der beschriebenen Anlenkung an das Innenteil 15 nach links verschwenkt.

In der Ausführungsvariante gemäss der Fig. 11 und 12 ist der an der Betätigungswelle 23' befestigte Drehriegel 24' zweiarmig ausgebildet. Seine Arme 37 und 38 sind in der verriegelten Stellung senkrecht ausgerichtet und greifen mit ihren Enden hinter am Lappenteil 16' befestigte Vorsprünge 39 bzw. 40. Die Funktion der so ausgerüsteten Schnellentriegelungsvorrichtung entspricht der vorstehend beschriebenen. In Fig. 11 ist die entriegelte Stellung des Drehriegels 24' wiederum durch strichpunktierte Linien angedeutet.

Zur Sicherung gegen unbeabsichtigte Drehungen der Betätigungswelle 23 bzw. 23' können Verrastungselemente vorgesehen werden, beispielsweise in der in Fig. 13 gezeigten Anordnung. Hierbei ist in der dem Vorsprung 39 zugekehrten Fläche des Arms 37 des Drehriegels 24' eine Vertiefung 41 angebracht, in welche eine an der gegenüberliegenden Fläche des Vorsprungs 39 angebrachte Rippe 42 od.dgl. eingerastet ist. Diese Verrastung lässt sich leicht durch einen geringfügig erhöhten Kraftaufwand bei der Schwenkbetätigung der Handhabe 26 aufheben. Selbstverständlich können entsprechende Rastelemente 41, 42 auch bei dem mit Bezug auf die Fig. 1 bis 7 beschriebenen Ausführungsbeispiel am Drehriegel 24 bzw. am Vorsprung 29 angeordnet sein.

## Patentansprüche

1. Schnellentriegelungsvorrichtung für eine nach aussen aufschlagende verschlossene Tür (4), deren Einsteckschloss (5) mit seinem Schliessriegel (8) in ein aus einem ortsfesten Innenteil (15) und einem bewegbaren Lappenteil (16) bestehendes Schliessblech (12) eingreift, dessen Innenteil (15) dem Schlossstulp (6) gegenüberliegend in.einer Ausnehmung des Blendrahmens (2) befestigt ist und dessen Lappenteil (16) sich an der Aussenseite des Blendrahmehs (2) befindet, wobei am Innenteil (15) ein unabhängig vom Einsteckschloss (5) betätigbarer Riegel (24) gelagert ist, der in der Verriegelungsstellung mit dem Lappenteil (16) in Eingriff steht und nach Schnellentriegelung das Lappenteil (16) freigibt, so dass dieses beim Öffnen der Tür (4) von dem vorgeschlossenen Schliessriegel (8) von der Aussenseite des Blendrahmens (2) abhebbar ist, dadurch gekennzeichnet, dass der vorgeschlossene Schliessriegel (8) dem Lappenteil (16) anliegt, dessen Eingriff mit dem Riegel (8) von der Innenseite des Blendrahmens (2) aufhebbar ist.

2. Vorrichtung nach Anspruch 1, dadurch gekennzeichnet, dass am Innenteil (15) ein Drehriegel (24) drehbar und axial unverschiebbar gelagert ist, der mit einer sich zur Blendrahmeninnenseite erstreckenden Betätigungswelle (23) kraftschlüssig verbunden ist und in verriegelter Stellung in eine Verriegelungsöffnung od.dgl. (30) des Lappenteils (16) eingreift, aus der er durch Drehung der Betätigungswelle (23) um einen kleinen Drehwinkel zur Freigabe des Lappenteils (16) ausrückbar ist.

3. Vorrichtung nach Anspruch 1 oder 2, dadurch gekennzeichnet, dass der Drehriegel (24) unmittelbar am inneren Ende (22) der drehbar und axial unverschiebbar am Innenteil (15) gelagerten Betätigungswelle (23) befestigt und in einer zum Lappenteil (16) parallelen Ebene drehbar ist.

4. Vorrichtung nach Anspruch 2 oder 3, dadurch gekennzeichnet, dass am äusseren Ende der durch den Blendrahmen (2) hindurchgeführten Betätigungswelle (23) eine Handhabe (26) befestigt ist.

5. Vorrichtung nach Anspruch 4, dadurch gekennzeichnet, dass die Handhabe (26) eine drückerähnliche Form besitzt und in der verriegelten Stellung im wesentlichen senkrecht orientiert an der Betätigungswelle (23) befestigt ist.

6. Vorrichtung nach einem der Ansprüche 1 bis 5, dadurch gekennzeichnet, dass das Innenteil (15) aus einem Flachstab U-förmig gebogen ist und an seinen beiden Enden zu miteinander fluchtenden, parallel zum Schlossstulp (6) ausgerichteten und in den Blendrahmen (2) einzulassenden Befestigungsflanschen (19) abgebogen ist, und dass im U-Innenraum (18) am Innenteil (15) ein Lagerbock (21) für die Betätigungswelle (23) und den daran angebrachten Drehriegel (24) befestigt ist.

7. Vorrichtung nach einem der Ansprüche 1 bis 6, dadurch gekennzeichnet, dass das Lappenteil (16) im wesentlichen eine rechtwinklige, ebene und bündig in die Aussenfläche des Blendrahmens (2) einzulassende Platte ist, die in der verriegelten Stellung dem Innenteil (15) unkippbar anliegt und auf ihrer Rückseite einen die dem Drehriegel (24) gegenüberliegende Verriegelungsöffnung (30) definierenden Vorsprung (29) trägt.

8. Vorrichtung nach einem der Ansprüche 1 bis 7, dadurch gekennzeichnet, dass der die Verriegelungsöffnung (30) definierende Vorsprung (29) etwa U-förmig aus einem Flachstab (28) herausgebogen ist, der im übrigen dem Lappenteil (16) im Bereich des Eingriffs der Falle (7) und des Schliessriegels (8), das Lappenteil (16) verstärkend, aufliegt und daran befestigt ist.

9. Vorrichtung nach einem der Ansprüche 1 bis 8, dadurch gekennzeichnet, dass sich der Drehriegel (24) und die zugehörige Verriegelungsöffnung (30) in ihrer Höhenlage zwischen der Falle (7) und dem Schliessriegel (8) befinden.

10. Vorrichtung nach einem der Ansprüche 1 bis 9, dadurch gekennzeichnet, dass das Lappenteil (16) mit dem Innenteil (15) über eine Lenkeranordnung (32 bis 34) verbunden ist, durch die bei Aufhebung der Verriegelung eine verschwenkende Verlagerung des Lappenteils (16) nach aussen unter Freigabe der Falle (7) und des Schliessriegels (8) ermöglicht ist.

11. Vorrichtung nach Anspruch 10, dadurch gekennzeichnet, dass die Lenkeranordnung aus zwei Gelenkhebeln (32) besteht, die einerseits jeweils in der Nähe der Befestigungsflansche (19) an das Innenteil (15) und andererseits jeweils an eine Endabkantung (31) des die Verriegelungsöffnung (30) des Lappenteils (16) bildenden Flachstabs (28) angelenkt sind, wobei die Anlenkstellen jeweils durch senkrecht angeordnete Schwenkbolzen (33, 34) gebildet sind.

12. Vorrichtung nach den Ansprüchen 10 und 11, dadurch gekennzeichnet, dass die an den Endabkantungen (31) befindlichen Schwenkbolzen (34) in verriegelter Stellung der Schliessblechteile (15, 16) etwas weiter von dem Lappenteil (16) abliegen als die Schwenkbolzen (33) am Innenteil (15).

13. Vorrichtung nach einem der Ansprüche 1 bis 12, dadurch gekennzeichnet, dass der Drehriegel als zweiarmiger Drehriegel (24') ausgebildet ist, dessen Arme (37, 38) in der verriegelten Stellung im wesentlichen senkrecht ausgerichtet sind und mit ihren Enden hinter zugeordnete Vorsprünge (39, 40) des Lappenteils (16') greifen.

14. Vorrichtung nach einem der Ansprüche 1 bis 13, dadurch gekennzeichnet, dass die Betätigungswelle (23) gegen unbeabsichtigte Drehungen durch eine mittels der Handhabe (26) aufhebbare Verrastung (41, 42) gesichert ist.

15. Vorrichtung nach Anspruch 14, dadurch gekennzeichnet, dass einerseits am Drehriegel (24, 24') und andererseits an der bzw. den zugeordneten Verriegelungsfläche(n) des Lappenteils (16, 16') Rastelemente (41, 42) angebracht sind.

## Claims

1. Quick release device for an outwardly opening, locked door (4), the mortise dead lock (5) of which engages with its locking bolt (8) into a striking plate (12) consisting of a stationary inner component (15) and a movable lap component (16), of which the inner component (15) is fixed, opposite the lock face plate (6), in a recess of the fixed door frame (2) and of which the lap component (16) is situated on the outer face of the fixed frame (2), a bolt (24), capable of being actuated independently of the mortise dead lock (5) being journalled on the inner component (15), which (bolt 24), in the locking position, is in engagement with the lap component (16) and, after quick release, disengages the lap component (16), so that the latter, as the door (4) is opened, can be lifted off the preclosed locking bolt (8) from the outside of the fixed frame (2), characterized in that the preclosed locking bolt (8) bears against the lap component (16), the engagement of which with the locking bolt (8) can be cancelled from the inside of the fixed frame (2).

2. Device according to Claim 1, characterized in that a hasp (24) is journalled rotatably but axially immovably on the inner component (15), which hasp is force-transmittingly connected with an actuating shaft (23), extending through to the inner side of the fixed door frame, and, in the locked position, engages into a locking opening or the like (30) of the lap component (16), out of which it can be disengaged by rotation of the actuating shaft (23) through a small angle of rotation for releasing the lap component (16).

3. Device according to Claim 1 or 2, characterized in that the hasp (24) is secured directly to the inner end (22) of the actuating shaft (23), journalled rotatably and axially immovably on the inner component (15), and is rotatable in a plane parallel to the lap component (16).

4. Device according to Claims 2 or 3, characterized in that a handle (26) is secured to the outer end of the actuating shaft (23) passing through the fixed frame (2).

5. Device according to Claim 4, characterized in that the handle (26) has a form similar to that of a door handle and is fixed to the actuating shaft (23) in a substantially vertical orientation when in the locked position.

6. Device according to one of Claims 1 to 5, characterized in that the inner component (15) is bent to a U-shape from a flat bar and is bent over, at its two ends, to mutually aligned fixing flanges (19), orientated parallel to the lock face plate (6) and designed-to be recessed into the fixed frame (2), and that a bearing block (21) for the actuating shaft (23) and the hasp (24) mounted thereon is fixed in the inner space (18) to the inner component (15).

7. Device according to one of Claims 1 to 6, characterized in that the lap component (16) is substantially a rectangular, flat plate, to be recessed flush into the outer surface of the fixed frame (2), which plate bears, in the locked position, untiltably against the inner component (15) and carries, on its rear face, a projection (29) defining the locking opening (30) situated opposite the hasp (24).

8. Device according to one of Claims 1 to 7, characterized in that the projection (29) defining the locking opening (30) is bent to a general U-shape from a flat bar (28), which also bears rein- forcingly against the lap component (16) and is fixed thereto in the region of engagement of the latch (7) and of the locking bolt (8).

9. Device according to one of Claims 1 to 8, characterized in that the hasp (24) and the associated locking opening (30) are situated, in their height, between the latch (7) and the locking bolt (8).

10. Device according to one of Claims 1 to 9, characterized in that the lap component (16) is connected with the inner component (15) by a link assembly (32 to 34), by which, when the locking is cancelled, a pivoting displacement of the lap component (16) outwards with release of the latch (7) and of the locking bolt (8) is made possible.

11. Device according to Claim 10, characterized in that the link assembly consists of two articulated levers (32), which are each articulated, on the one hand, in the vicinity of the fixing flanges (19) to the inner component (15) and, on the other hand, each to a cranked end flange (31) of the flat bar (28) forming the locking opening (30) of the lap component (16), the articulation points each being formed by vertical pivot pins (33, 34).

12. Device according to Claims 10 and 11, characterized in that the pivot pins (34) situated on the cranked end flanges (31) are, in the locked position of the striking plate components (15, 16), somewhat further from the lap component (16) than are the pivot pins (33) on the inner component (15).

13. Device according to one of Claims 1 to 12, characterized in that the hasp is formed as a two- armed hasp (24'), of which the arms (37, 38), in the locked position, are orientated substantially vertically and engage with their ends behind associated projections (39, 40) of the lap component (16').

14. Device according to one of Claims 1 to 13, characterized in that the actuating shaft (23) is secured against unintentional rotation by a detent device (41, 42) which can be cancelled by means of the handle (26).

15. Device according to Claim 14, characterized in that detent elements (41, 42) are formed on the one hand on the hasp (24, 24') and on the other hand on the associated locking surface or surfaces of the lap component (16, 16').

## Revendications

1. Dispositif de déverrouillage rapide pour une porte (14) fermée qui s'ouvre vers l'extérieur, dont la serrure encastrée (5) est engagée par son pêne dormant (8) dans une gâche (12) composée d'une partie intérieure fixe (19) et d'une partie volet mobile (16), dont la partie intérieure (15) est fixée, face à la têtière (6) de la serrure, dans un évidement du bâti dormant (2) tandis que sa partie volet (16) se trouve au niveau de la face extérieure du châssis dormant, dispositif dans lequel, sur la partie intérieure (15), est articulé un loquet (24) qui peut être actionné indépendamment de la serrure encastrée (5) et qui est en prise avec la partie volet (16) dans la position de déverrouillage, et qui libère cette partie volet (16) après le déverrouillage rapide, de sorte que, lorsqu'on ouvre la porte (4), cette partie volet peut être écartée de la face extérieure du châssis dormant (2) par le pêne dormant (8) qui a été préalablement fermé, caractérisé en ce que le pêne dormant (8) préalablement fermé est en appui contre la partie volet (16) dont la prise avec le loquet (8) peut être supprimée en agissant de la face intérieure du châssis dormant (2).

2. Dispositif selon la revendication 1, caractérisé en ce qu'il est prévu un loquet tournant (24), monté rotatif et bloqué en translation axiale dans la partie intérieure (15), relié par une liaison de transmission de la force à un arbre d'actionnement (23) prolongé vers le côté intérieur du châssis dormant, et qui, dans la position verrouillée, est engagé dans une ouverture de verrouillage, ou équivalent (30), de la partie volet (16), à partir de laquelle il peut être écarté d'un petit angle de rotation sous l'effet de la rotation de l'arbre d'actionnement (23) pour libérer la partie volet (16).

3. Dispositif selon la revendication 1 ou 2, caractérisé en ce que le loquet tournant (24) est fixé directement à l'extrémité intérieure (22) de l'arbre d'actionnement (23) qui est monté rotatif mais bloqué en translation axiale dans la partie intérieure (15), et qui peut être tourné dans un plan parallèle à la partie volet (16).

4. Dispositif selon la revendication 2 ou 3, caractérisé en ce qu'une manette (26) est fixée à l'extrémité extérieure de l'arbre d'actionnement (23) qui est passé à travers le châssis dormant (2).

5. Dispositif selon la revendication 4, caractérisé en ce que la manette (26) possède une forme analogue à une béquille et est fixée à l'arbre d'actionnement (23) de manière à être orientée sensiblement verticalement dans la position verrouillée.

6. Dispositif selon une des revendications 1 à 5, caractérisé en ce que la partie intérieure (15) est formée par pliage en U d'une barre plate et repliée, à ses deux extrémités pour former des pattes de fixation (19) qui sont dans le même alignement, orientées parallèlement à la têtière (6) de la serrure et destinées à être encastrées dans le châssis dormant (2), et en ce qu'un support de palier (21) pour l'arbre d'actionnement (23) et pour le loquet tournant (24) monté sur cet arbre est fixé à la partie intérieure (15) dans la région intérieure du U.

7. Dispositif selon une des revendications 1 à 6, caractérisé en ce que la partie volet (16) est essentiellement constituée par une plaque rectangulaire, plate et qui est destinée à être encastrée dans la surface extérieure du châssis dormant (2), et qui, dans la position verrouillée, est appuyée contre la partie intérieure (15) sans possibilité de basculement, et porte sur sa face arrière une saillie (29) qui définit l'ouverture de verrouillage (30) située en face du loquet tournant (24).

8. Dispositif selon une des revendications 1 à 7, caractérisé en ce que la saillie (29) définissant l'ouverture de verrouillage (30) est recourbée en dehors du plan d'une barre plate (28), avec une forme à peu près en U, cette barre plate étant du reste appliquée sur la partie volet (16) dans la région de la prise du pêne demi-tour (7) et du pêne dormant (8), pour renforcer ainsi la partie volet (16), et étant fixée à cette partie volet.

9. Dispositif selon une des revendications 1 à 8, caractérisé en ce que le loquet tournant (24) et l'ouverture de verrouillage correspondante (30) se trouvent, en hauteur, entre le pêne demi-tour (7) et le pêne dormant (8).

10. Dispositif selon une des revendications 1 à 9, caractérisé en ce que la partie volet (16) est reliée à la partie intérieure (15) par l'intermédiaire d'un mécanisme à biellette (31 à 34) grâce auquel, après la suppression du verrouillage, la partie volet (16) peut se placer par pivotement dans une position déportée vers l'extérieur qui libère le pêne demi-tour (7) et le pêne dormant (8).

11. Dispositif selon la revendication 10, caractérisé en ce que le mécanisme à biellette est avantageusement constitué par deux biellettes (32) dont chacune est articulée, d'une part, à la partie intérieure (15), dans le voisinage des pattes de fixation (19) et, d'autre part, à une partie d'extrémité rabattue (31) de la barre plate (28) qui forme l'ouverture de verrouillage (30) de la partie volet (16), les articulations étant formées par des axes d'articulation (33, 34) disposés verticalement.

12. Dispositif selon les revendications 10 et 11, caractérisé en ce que, dans la position verrouillée des parties (15, 16) de la gâche, les axes d'articulation (34) qui se trouvent sur les parties rabattues d'extrémités (31) se trouvent, un peu plus loin de la partie volet (16) que les axes d'articulation (33) portés par la partie intérieure (15).

13. Dispositif selon une des revendications 1 à 12, caractérisé en ce que le loquet tournant est constitué par un loquet tournant (24') à deux bras dont les bras (37, 38) sont orientés sensiblement verticalement dans la position verrouillée et sont engagés par leurs extrémités derrière des saillies correspondantes (39, 40) de la partie volet (16).

14. Dispositif selon une des revendications 1 à 13, caractérisé en ce que l'arbre d'actionnement (23) est protégé à l'encontre des rotations involontaires par un crantage (41, 42) pouvant être supprimé au moyen de la manette (26).

15. Dispositif selon la revendication 14, caractérisé en ce que des éléments de crantage (41, 42) sont prévus, d'une part, sur le loquet tournant (24, 24'), et d'autre part, sur la ou les surface(s) de verrouillage de la partie volet (16, 16') qui coopère(nt) avec le loquet.
